# EUROPÄISCHE PATENTSCHRIFT

(11) **EP 2 483 194 B1**
(45) Veröffentlichungstag und Bekanntmachung des Hinweises auf die Patenterteilung: **10.07.2013**
(21) Anmeldenummer: 10763605.2
(22) Anmeldetag: 22.09.2010
(51) Int. Cl.: B66C 15/04, B66C 19/00

(54) **PORTALHUBWAGEN ZUM EINSATZ IN CONTAINERTERMINALS UND FÜR ALLGEMEINE TRANSPORTZWECKE UND VERFAHREN ZUR STEUERUNG DESSELBEN**
STRADDLE CARRIER FOR USE IN CONTAINER TERMINALS AND FOR GENERAL TRANSPORT PURPOSES AND METHOD FOR THE CONTROL THEREOF
CHARIOT CAVALIER DESTINÉ À ÊTRE UTILISÉ DANS DES TERMINAUX À CONTENEURS ET POUR DES TRANSPORTS COURANTS ET PROCÉDÉ DE COMMANDE DE CE CHARIOT CAVALIER

(30) Priorität: 02.10.2009 DE 102009048133
(43) Veröffentlichungstag der Anmeldung: 08.08.2012
(73) Patentinhaber: Pfenning Elektroanlagen GmbH, 97199 Ochsenfurt (DE)
(72) Erfinder: GIESE, Peter, 91074 Herzogenaurach (DE); GAYER, Torsten, 27777 Ganderkesee (DE)
(74) Vertreter: Lelgemann, Karl-Heinz
(86) Internationale Anmeldenummer: PCT/EP2010/005787
(87) Internationale Veröffentlichungsnummer: WO 2011/038851

(56) Entgegenhaltungen:
- EP-A2- 0 343 839
- DE-A1-102005 012 004
- DE-U1-202007 016 156

## Beschreibung

Die Erfindung bezieht sich auf einen Portalhubwagen zum Einsatz in Containerterminals und für allgemeine Transportzwekke, mit einem Lenkrad, einem Bremspedal und einem Gaspedal, durch deren Betätigung eine Bedienungsperson des Portalhubwagens den Betrieb desselben steuern kann, und einem Lenkantrieb, einem Bremsantrieb und einem Treibstoffdosierantrieb, mittels denen Lenkrad-, Bremspedal- bzw. Gaspedalbetätigungen in Lenkvorgänge, Bremsvorgänge bzw. Treibstoffdosiervorgänge umsetzbar sind. Darüber hinaus bezieht sich die Erfindung auf ein entsprechendes Verfahren zur Steuerung eines Portalhubwagens.

Derartige Portalhubwagen, auch Straddle Carrier genannt, sind aufgrund ihrer sehr hohen und sehr schmalen Bauweise sehr kippanfällig. Bei bekannten derartigen Portalhubwagen wird daher zum Verhindern des Kippens die Abgabeleistung der Antriebsanlage des Portalhubwagens in Abhängigkeit vom aktuellen Kurvenradius des Portalhubwagens rechnergestützt gedrosselt; hierdurch ist es einer Bedienungsperson des Portalhubwagens verwehrt, z.B. in einer Kurve den Portalhubwagen so zu beschleunigen, dass die Gefahr des Kippens besteht.

Der aus dem Stand der Technik bekannte Kippschutz bzw. das entsprechende aus dem Stand der Technik bekannte Verfahren zur Steuerung eines derartigen Portalhubwagens ist jedoch nicht geeignet, ein Kippen des Portalhubwagens zuverlässig zu verhindern, wenn während einer Kurvenfahrt des Portalhubwagens der Kurvenradius verändert oder eine Bremsung durchgeführt wird. Ursache für die Einleitung derartiger Steuersignale könnten z.B. Mutwille oder Angst der Bedienungsperson sein. Ein derartiges Portalhubwagen ist in Dokument DE 20200701615641 offenbart.

Ausgehend von dem vorstehend geschilderten Stand der Technik liegt der Erfindung die Aufgabe zugrunde, einen Portalhubwagen zum Einsatz in Containerterminals und für allgemeine Transportzwecke sowie ein Verfahren zur Steuerung eines derartigen Portalhubwagens zur Verfügung zu stellen, mittels dem ein Umkippen des Portalhubwagens auch in Extremsituationen vermieden werden kann.

Diese Aufgabe wird erfindungsgemäß dadurch gelöst, dass zu dem Portalhubwagen - z.B. zu dessen Steuerung - eine Rechnereinheit gehört, die einerseits an das Lenkrad, das Bremspedal und das Gaspedal und andererseits an den Lenkantrieb, den Bremsantrieb und den Treibstoffdosierantrieb angeschlossen ist, in der eine aktuelle Schwerpunktlage, ein aktueller Kurvenradius und eine aktuelle Geschwindigkeit des Portalhubwagens kontinuierlich erfassbar sind und auf der Grundlage der erfassten aktuellen Werte kontinuierlich ein aktueller Bereich zulässiger Betriebszustände des Portalhubwagens ermittelbar ist, in der überprüfbar ist, ob ein seitens der Bedienungsperson des Portalhubwagens durch entsprechende Betätigung des Lenkrads, des Bremspedals und/oder des Gaspedals angeforderte Betriebszustände des Portalhubwagens innerhalb des aktuell ermittelten Bereichs zulässiger Betriebszustände des Portalhubwagens ist, und mittels der für den Fall, dass diese Überprüfung ergibt, dass der Portalhubwagen in einen aktuell unzulässigen Betriebszustand überführt würde, von der Bedienungsperson mittels des Lenkrads, des Bremspedals und/oder des Gaspedals eingegebene Steuersignale so veränderbar sind, dass der seitens der Bedienungsperson angeforderte Betriebszustand des Portalhubwagens schnellstmöglich erreichbar ist, ohne dass der jeweils aktuell ermittelte Bereich zulässiger Betriebszustände des Portalhubwagens verlassen würde.

Bei dem erfindungsgemäßen Verfahren wird in der Recheneinheit die aktuelle Schwerpunktlage, der aktuelle Kurvenradius und die aktuelle Geschwindigkeit kontinuierlich erfasst, auf der Grundlage der erfassten aktuellen Werte ein aktueller Bereich zulässiger Betriebszustände des Portalhubwagens ermittelt, überprüft, ob ein seitens der Bedienungsperson des Portalhubwagens durch entsprechende Betätigung des Lenkrads, des Bremspedals und/oder des Gaspedals angeforderter Betriebszustand des Portalhubwagens innerhalb des aktuell ermittelten Bereichs zulässiger Betriebszustände des Portalhubwagens liegt, und von der Bedienungsperson mittels des Lenkrads, des Bremspedals und/oder des Gaspedals eingegebene Steuersignale, durch die der Portalhubwagen in einen aktuell unzulässigen Betriebszustand überführt würde, so verändert, dass der seitens der Bedienungsperson angeforderte Betriebszustand des Portalhubwagens schnellstmöglich erreicht wird, ohne dass der jeweils aktuell ermittelte Bereich zulässiger Betriebszustände des Portalhubwagens verlassen würde.

Bei der Berechnung des sich ständig ändernden Bereichs zulässiger Betriebszustände des Portalhubwagens wird somit das Gesamtgewicht des Portalhubwagens inklusive der an seinem Lastaufnahmemittel ggf. vorhandenen Last zugrunde gelegt, wobei darüber hinaus die Vertikalposition des Lastaufnahmemittels inklusive der daran ggf. vorhandenen Last bei der Ermittlung der Schwerpunktlage des Portalhubwagens berücksichtigt wird. Seitens der Bedienungsperson angeforderte Änderungen des Betriebszustands werden daraufhin überprüft, ob durch diese Änderungen des Betriebszustands der jeweils aktuelle Bereich zulässiger Betriebszustände verlassen würde. Ergibt diese Überprüfung in der Rechnereinheit, dass der Bereich der aktuell zulässigen Betriebszustände nicht verlassen wird, wird die seitens der Bedienungsperson angeforderte Änderung des Betriebszustands des Portalhubwagens vollzogen. Falls diese Überprüfung jedoch ergibt, dass der Bereich aktuell zulässiger Betriebszustände verlassen würde, wird die seitens der Bedienungsperson angeforderte Änderung des Betriebszustands des Portalhubwagens rechnergestützt und in Abweichung zu den seitens der Bedienungsperson generierten Steuersignalen so durchgeführt, dass die seitens der Bedienungsperson angeforderte Veränderung des Betriebszustands des Portalhubwagens zwar erreicht wird, jedoch der Verlauf der Veränderung so vollzogen wird, dass der Bereich jeweils aktuell zulässiger Betriebszustände des Portalhubwagens nicht verlassen wird. Lenk-, Brems- und Verzögerungssignale werden somit in modifizierter Weise realisiert, so dass die auf den Portalhubwagen einwirkenden Kräfte nicht dazu führen, dass der Portalhubwagen kippt.

Hierbei wird zweckmäßigerweise der Bereich zulässiger Betriebszustände des Portalhubwagens durch dessen Kippgrenze vorgegeben, d.h., der Bereich zulässiger Betriebszustände ist derjenige Bereich, in dem der Portalhubwagen nicht kippt.

Bei der Ermittlung der Kippgrenze des Portalhubwagens kann zweckmäßigerweise ein physikalisches Modell desselben zugrunde gelegt werden, wobei dieses physikalische Modell selbstverständlich eine ggf. am Lastaufnahmemittel des Portalhubwagens vorhandene Last berücksichtigt.

Dem Lenkrad bzw. dem Lenkantrieb des Portalhubwagens kann vorteilhaft eine Lenkbremse zugeordnet sein, die mittels der Rechnereinheit so steuerbar ist bzw. so gesteuert wird, dass durch die seitens der Bedienungsperson angeforderte Verstellung des Lenkwinkels der jeweils aktuelle Bereich zulässiger Betriebszustände des Portalhubwagens nicht verlassen wird.

Gemäß einer weiteren vorteilhaften Ausführungsform des erfindungsgemäßen Portalhubwagens bzw. des Verfahrens zum Betrieb desselben ist dem Bremspedal bzw. dem Bremsantrieb des Portalhubwagens ein erstes Druckproportionalventil zugeordnet, das mittels der Rechnereinheit so steuerbar ist bzw. gesteuert wird, dass durch den seitens der Bedienungsperson angeforderten Bremsdruck der jeweils aktuelle Bereich zulässiger Betriebszustände des Portalhubwagens nicht verlassen wird.

Zweckmäßigerweise kann auch dem Gaspedal bzw. dem Treibstoffdosierantrieb ein zweites Proportionalventil zugeordnet sein, das mittels der Rechnereinheit so steuerbar ist bzw. gesteuert wird, dass durch die seitens der Bedienungsperson angeforderte Treibstoffdosierung der jeweils aktuelle Bereich zulässiger Betriebszustände des Portalhubwagens nicht verlassen wird.

Erfindungsgemäß kann somit weitestgehend sichergestellt werden, dass ein mutwilliges oder ein aus einer Angstreaktion erfolgendes Umkippen des Portalhubwagens vermieden wird.

Im Folgenden wird die Erfindung anhand einer Ausführungsform unter Bezugnahme auf die Zeichnung näher erläutert, in deren einziger Figur die für die vorliegende Erfindung wesentlichen Bestandteile eines Portalhubwagens prinzipiell gezeigt sind.

Ein Portalhubwagen (Straddle Carrier) 1 hat aufgrund seiner Zweckbestimmung eine sehr hohe und eine sehr schmale Bauweise. Daher ist ein derartiger Portalhubwagen 1 sehr kippanfällig. Zu berücksichtigen ist hierbei auch die Tatsache, dass der Portalhubwagen 1 zum Transport von Lasten mit unterschiedlichen Gewichten verwendet wird, woraus sich ergibt, dass die Schwerpunktlage des Portalhubwagens 1 nicht konstant ist.

Um hier auch im Falle extremer Brems-, Beschleunigungs- und/oder Lenkmanöver des Portalhubwagens 1 Abhilfe zu schaffen, ist der Portalhubwagen 1 mit einer Rechnereinheit 2 ausgerüstet. Diese Rechnereinheit 2 kann selbstverständlich in eine ansonsten nicht dargestellte Steuervorrichtung des Portalhubwagens 1 integriert sein.

In diese Rechnereinheit 2 werden kontinuierlich, wie dies mit den entsprechenden Pfeilen in der Figur gezeigt ist, die aktuelle Schwerpunktlage (SPL), der aktuelle Kurvenradius (KR) und die aktuelle Geschwindigkeit (V) des Portalhubwagens 1 eingegeben. Aus diesen Werten ermittelt die Rechnereinheit 2 unter Zugrundelegung eines physikalischen Modells des Portalhubwagens 1 einen jeweils aktuellen Bereich zulässiger Betriebszustände des Portalhubwagens 1. Dieser jeweils aktuelle Bereich zulässiger Betriebszustände wird durch die jeweils aktuelle Kippgrenze bestimmt, die sich anhand der aktuellen Schwerpunktlage (SPL), des aktuellen Kurvenradius (KR) und der aktuellen Geschwindigkeit (V) des Portalhubwagens 1 ermitteln lässt. Hierdurch lässt sich für jeden aktuellen Betriebszustand des Portalhubwagens 1 vorgeben, welche Lenk-, Brems- und/oder Beschleunigungsmanöver desselben zulässig sind.

Seitens einer Bedienungsperson des Portalhubwagens 1 wird mittels eines Lenkrads 3, und/oder eines Bremspedals 4 und/oder eines Gaspedals 5 eine bestimmte Änderung des Betriebszustands des Portalhubwagens 1 angefordert. Die entsprechenden Anforderungen der Bedienungsperson sind mittels eines Lenkantriebs 6, eines Bremsantriebs 7 bzw. eines Treibstoffdosierantriebs 8 realisierbar.

Das Lenkrad 3, das Bremspedal 4 und das Gaspedal 5 sind außerdem an die Rechnereinheit 2 angeschlossen, so dass in der Rechnereinheit 2 die seitens der Bedienungsperson mittels des Lenkrads 3, des Bremspedals 4 und/oder des Gaspedals 5 ausgeübten Steuersignale vorliegen.

In der Rechnereinheit wird überprüft, ob diese Steuersignale der Bedienungsperson dazu führen, dass der Portalhubwagen 1 den ständig aktualisierten Bereich zulässiger Betriebszustände verlässt oder nicht. Verbleibt der Portalhubwagen 1 in dem Bereich zulässiger Betriebszustände, werden die von der Bedienungsperson gegebenen Steuersignale im Lenkantrieb 6, im Bremsantrieb 7 und/oder im Treibstoffdosierantrieb 8 umgesetzt.

Wird in der Rechnereinheit 2 ermittelt, dass das Steuersignal bzw. die Steuersignale der Bedienungsperson dazu führt bzw. führen, dass der stets aktualisierte Bereich zulässiger Betriebszustände des Portalhubwagens 1 verlassen wird, greift die Rechnereinheit ein und modifiziert die seitens der Bedienungsperson erzeugten Steuersignale derart, dass der seitens der Bedienungsperson angeforderte Betriebszustand des Portalhubwagens 1 schnellstmöglich erreicht wird, wobei jedoch gleichzeitig sichergestellt wird, dass der stets aktualisierte Bereich zulässiger Betriebszustände des Portalhubwagens 1 nicht verlassen wird.

Hierzu ist zwischen dem Lenkrad 3 einerseits und dem Lenkantrieb 6 andererseits eine Lenkbremse 9, zwischen dem Bremspedal 4 einerseits und dem Bremsantrieb 7 andererseits ein erstes Druckproportionalventil 10 und zwischen dem Gaspedal 5 einerseits und dem Treibstoffdosierantrieb 8 andererseits ein zweites Druckproportionalventil 11 angeordnet. Die Lenkbremse 9 und die beiden Druckproportionalventile 10, 11 sind ebenfalls an die Rechnereinheit 2 angeschlossen. In der Rechnereinheit 2 werden Korrektursignale generiert, die an die Lenkbremse 5, das erste Druckproportionalventil 10 und/oder das zweite Druckproportionalventil 11 angelegt werden. Hierdurch wird sichergestellt, dass eine mittels des Lenkrads 3, des Bremspedals 4 und/oder des Gaspedals 5 seitens der Bedienungsperson des Portalhubwagens 1 angeforderte Änderung des Betriebszustands desselben nur in einer Weise realisiert wird, dass während dieser Veränderung des Betriebszustands der jeweils aktualisierte Bereich zulässiger Betriebszustände des Portalhubwagens 1 nicht verlassen wird. Ein Kippen des Portalhubwagens 1 kann so zuverlässig vermieden werden. Auch ein mutwilliges oder aus einer Angstreaktion der Bedienungsperson resultierendes Umkippen des Portalhubwagens 1 ist erfindungsgemäß ausgeschlossen.

## Patentansprüche

1. Portalhubwagen zum Einsatz in Containerterminals und für allgemeine Transportzwecke, mit einem Lenkrad (3), einem Bremspedal (4) und einem Gaspedal (5), durch deren Betätigung eine Bedienungsperson des Portalhubwagens 1 den Betrieb desselben steuern kann, einem Lenkantrieb (6), einem Bremsantrieb (7) und einem Treibstoffdosierantrieb (8), mittels denen Lenkrad-, Bremspedal- bzw. Gaspedalbetätigungen in Lenkvorgänge, Bremsvorgänge bzw. Treibstoffdosiervorgänge umsetzbar sind, **gekennzeichnet durch** eine Rechnereinheit (2), die einerseits an das Lenkrad (3), das Bremspedal (4) und das Gaspedal (5) und andererseits an den Lenkantrieb (6), den Bremsantrieb (7) und den Treibstoffdosierantrieb (8) angeschlossen ist, in der eine aktuelle Schwerpunktlage (SPL), ein aktueller Kurvenradius (KR) und eine aktuelle Geschwindigkeit (V) des Portalhubwagens (1) kontinuierlich erfassbar sind und auf der Grundlage der erfassten aktuellen Werte kontinuierlich ein aktueller Bereich zulässiger Betriebszustände des Portalhubwagens (1) ermittelbar ist, in der überprüfbar ist, ob ein seitens der Bedienungsperson des Portalhubwagens (1) **durch** entsprechende Betätigung des Lenkrads (3), des Bremspedals (4) und/oder des Gaspedals (5) angeforderter Betriebszustand des Portalhubwagens (1) innerhalb des aktuell ermittelten Bereichs zulässiger Betriebszustände des Portalhubwagens ist, und mittels der für den Fall, dass diese Überprüfung ergibt, dass der Portalhubwagen (1) in einen aktuell unzulässigen Betriebszustand überführt würde, von der Bedienungsperson mittels des Lenkrads (3), des Bremspedals (4) und/oder des Gaspedals (5) eingegebene Steuersignale so veränderbar sind, dass der seitens der Bedienungsperson angeforderte Betriebszustand des Portalhubwagens (1) schnellstmöglich erreichbar ist, ohne dass der jeweils aktuell ermittelte Bereich zulässiger Betriebszustände des Portalhubwagens (1) verlassen würde.

2. Portalhubwagen nach Anspruch 1, bei dem der Bereich zulässiger Betriebszustände des Portalhubwagens (1) durch dessen Kippgrenze vorgegeben ist, d.h. derjenige Bereich ist, in dem der Portalhubwagen (1) nicht kippt.

3. Portalhubwagen nach Anspruch 2, bei dem bei der Ermittlung seiner Kippgrenze ein physikalisches Modell des Portalhubwagens (1) zugrunde legbar ist.

4. Portalhubwagen nach einem der Ansprüche 1 bis 3, bei dem dem Lenkrad (3) bzw. dem Lenkantrieb (6) eine Lenkbremse (9) zugeordnet ist, die mittels der Rechnereinheit (2) so steuerbar ist, dass durch die seitens der Bedienungsperson angeforderte Verstellung des Lenkwinkels der jeweils aktuelle Bereich zulässiger Betriebszustände des Portalhubwagens (1) nicht verlassen wird.

5. Portalhubwagen nach einem der Ansprüche 1 bis 4, bei dem dem Bremspedal (4) bzw. dem Bremsantrieb (7) ein erstes Druckproportionalventil (10) zugeordnet ist, das mittels der Rechnereinheit (2) so steuerbar ist, dass durch den seitens der Bedienungsperson angeforderten Bremsdruck der jeweils aktuelle Bereich zulässiger Betriebszustände des Portalhubwagens (1) nicht verlassen wird.

6. Portalhubwagen nach einem der Ansprüche 1 bis 5, bei dem dem Gaspedal (5) bzw. dem Treibstoffdosierantrieb (8) ein zweites Druckproportionalventil (11) zugeordnet ist, das mittels der Rechnereinheit (2) so steuerbar ist, dass durch die seitens der Bedienungsperson angeforderte Treibstoffdosierung der jeweils aktuelle Bereich zulässiger Betriebszustände des Portalhubwagens (1) nicht verlassen wird.

7. Verfahren zur Steuerung eines Portalhubwagens (1), bei dem ein Lenkrad (3), ein Bremspedal (4) und ein Gaspedal (5) betätigt werden, um den Betriebszustand des Portalhubwagens (1) zu steuern, und bei dem die Lenkrad-, Bremspedal- und Gaspedalbetätigungen mittels eines Lenkantriebs (6), eines Bremsantriebs (7) bzw. eines Treibstoffdosiersantriebs (8) in Lenkvorgänge, Bremsvorgänge bzw. Treibstoffdosiervorgänge umgesetzt werden, **dadurch gekennzeichnet, dass** in einer Rechnereinheit (2), die einerseits an das Lenkrad (3), das Bremspedal (4) und das Gaspedal (5) und andererseits an den Lenkantrieb (6), den Bremsantrieb (7) und den Treibstoffdosierantrieb (8) angeschlossen ist, eine aktuelle Schwerpunktlage (SPL), ein aktueller Kurvenradius (KR) und eine aktuelle Geschwindigkeit (V) des Portalhubwagens (1) kontinuierlich erfasst werden, auf der Grundlage der erfassten aktuellen Werte ein aktueller Bereich zulässiger Betriebszustände des Portalhubwagens (1) ermittelt wird, überprüft wird, ob ein seitens der Bedienungsperson des Portalhubwagens (1) durch entsprechende Betätigung des Lenkrads (3), des Bremspedals (4) und/oder des Gaspedals (5) angeforderter Betriebszustand des Portalhubwagens (1) innerhalb des aktuell ermittelten Bereichs zulässiger Betriebszustände des Portalhubwagens (1) ist, und von der Bedienungsperson mittels des Lenkrads (3), des Bremspedals (4) und/oder des Gaspedals (5) eingegebene Steuersignale, durch die der Portalhubwagen (1) in einen aktuell unzulässigen Betriebszustand überführt würde, so verändert werden, dass der seitens der Bedienungsperson angeforderte Betriebszustand des Portalhubwagens (1) schnellstmöglich erreicht wird, ohne dass der jeweils aktuell ermittelte Bereich zulässiger Betriebszustände des Portalhubwagens (1) verlassen würde.

8. Verfahren zur Steuerung eines Portalhubwagens (1) nach Anspruch 7, bei dem der Bereich zulässiger Betriebszustände des Portalhubwagens (1) durch dessen aktuelle Kippgrenze vorgegeben bzw. beschränkt wird.

9. Verfahren zur Steuerung eines Portalhubwagnes (1) nach Anspruch 8, bei dem bei der Ermittlung der Kippgrenze des Portalhubwagens (1) dessen physikalisches Modell zugrunde gelegt wird.

10. Verfahren zur Steuerung eines Portalhubwagens (1) nach einem der Ansprüche 7 bis 9, bei dem eine dem Lenkrad (3) bzw. dem Lenkantrieb (6) zugeordnete Lenkbremse (9) so gesteuert wird, dass durch die seitens der Bedienungsperson angeforderte Verstellung des Lenkwinkels der jeweils aktuelle Bereich zulässiger Betriebszustände des Portalhubwagens (1) nicht verlassen wird.

11. Verfahren zur Steuerung eines Portalhubwagens (1) nach einem der Ansprüche 7 bis 10, bei dem ein dem Bremspedal (4) bzw. dem Bremsantrieb (7) zugeordnetes ersten Proportionalventil (10) so gesteuert wird, dass durch den seitens der Bedienungsperson angeforderten Bremsdruck der jeweils aktuelle Bereich zulässiger Betriebszustände des Portalhubwagens (1) nicht verlassen wird.

12. Verfahren zur Steuerung eines Portalhubwagens nach einem der Ansprüche 7 bis 11, bei dem ein dem Gaspedal (5) bzw. dem Treibstoffdosierantrieb (8) zugeordnetes zweites Druckproportionalventil (11) so gesteuert wird, dass durch die seitens der Bedienungsperson angeforderte Treibstoffdosierung der jeweils aktuelle Bereich zulässiger Betriebszustände des Portalhubwagens (1) nicht verlassen wird.

## Claims

1. A straddle carrier for use in container terminals and for general transport purposes, comprising a steering wheel (3), a brake pedal (4) and an accelerator pedal (5), through the actuation of which the operator of the straddle carrier (1) is able to control the operation of said straddle carrier, further comprising a steering drive (6), a brake drive (7) and a fuel dosing drive (8) by means of which the steering wheel actuation, brake pedal actuation or accelerator pedal actuation can be converted into steering processes, braking processes and/or fuel dosing processes, **characterized by** a calculation unit (2) which is connected on one side to the steering wheel (3), the brake pedal (4) and the accelerator pedal (5), and on the other side to the steering drive (6), the brake drive (7) and the fuel dosing drive (8), in which a current position of the centre of gravity (SPL), a current curve radius (KR) and a current speed (V) of the straddle carrier (1) can be continuously detected, and a current range of permissible operating states of the straddle carrier (1) can be continuously determined based on the detected current values, in which can be checked if an operating state requested by the operator of the straddle carrier (1) by correspondingly actuating the steering wheel (3), the brake pedal (4) and/or the accelerator pedal (5) is within the currently determined range of permissible operating states of the straddle carrier (1), and by means of which, in the case that the result of the check shows that the straddle carrier (1) has been transferred into a currently impermissible operating state, control signals input by the operator by means of the steering wheel (3), the brake pedal (4) and/or the accelerator pedal (5) can be changed such that the operating state of the straddle carrier (1) requested by the operator can be attained as fast as possible without abandoning the respective currently determined range of permissible operating states of the straddle carrier (1).

2. The straddle carrier according to claim 1, wherein the range of permissible operating states of the straddle carrier (1) is defined by the overturning limit angle thereof, i.e., the range in which the straddle carrier (1) does not overturn.

3. The straddle carrier according to claim 2, wherein for determining the overturning limit angle thereof, a physical model of the straddle carrier (1) can be taken as a basis.

4. The straddle carrier according to any one of the claims 1 to 3, wherein the steering wheel (3) or the steering drive (6) is allocated a steering brake (9) that can be controlled by means of the calculation unit (2) in such a manner that the adjustment of the steer angle requested by the operator does not cause abandoning the respective current range of permissible operating states of the straddle carrier (1).

5. The straddle carrier according to any one of the claims 1 to 4, wherein the brake pedal (4) or the brake drive (7) is allocated a first proportional pressure valve (10) that can be controlled by means of the calculation unit (2) in such a manner that the braking pressure requested by the operator does not cause abandoning the respective current range of permissible operating states of the straddle carrier (1).

6. The straddle carrier according to any one of the claims 1 to 5, wherein the accelerator pedal (5) and/or the fuel dosing drive (8) is allocated a second proportional pressure valve (11) that can be controlled by means of the calculation unit (2) in such a manner that the fuel dosing requested by the operator does not cause abandoning the respective current range of permissible operating states of the straddle carrier (1).

7. A method for controlling a straddle carrier (1) in which a steering wheel (3), a brake pedal (4) and an accelerator pedal (5) are actuated so as to control the operating state of the straddle carrier (1), and in which the steering wheel actuations, brake pedal actuations and accelerator pedal actuations are converted by means of a steering drive (6), a brake drive (7) and/or a fuel dosing drive (8) into steering processes, braking processes and/or fuel dosing processes, **characterized in that** in a calculation unit (2) that is connected on the one side to the steering wheel (3), the brake pedal (4) and the accelerator pedal (5), and on the other side to the steering drive (6), the brake drive (7) and the fuel dosing drive (8), a current position of the centre of gravity (SPL), a current curve radius (KR) and a current speed (V) of the straddle carrier (1) are continuously detected, a current range of permissible operating states of the straddle carrier (1) is determined on the basis of the detected current values, and it is checked if an operating state of the straddle carrier (1) requested by the operator of the straddle carrier (1) by correspondingly actuating the steering wheel (3), the brake pedal (4) and/or the accelerator pedal (5) is within the currently determined range of permissible operating states of the straddle carrier (1), and control signals input by the operator by means of the steering wheel (3), the brake pedal (4) and/or the accelerator pedal (5), through which signals the straddle carrier (1) would be transferred into a currently impermissible operating state, are changed in such a manner that the operating state of the straddle carrier (1) requested by the operator is attained as fast as possible without abandoning the respective currently determined range of permissible operating states of the straddle carrier (1).

8. A method for controlling a straddle carrier (1) according to claim 7, in which the range of permissible operating states of the straddle carrier (1) is defined and/or limited by the current overturning limit angle thereof.

9. The method for controlling a straddle carrier (1) according to claim 8, in which, when determining the overturning limit angle of the straddle carrier (1), the physical model thereof is taken as the basis.

10. The method for controlling a straddle carrier (1) according to any one of the claims 7 to 9, in which a steering brake (9) allocated to the steering wheel (3) or the steering drive (6) is controlled in such a manner that the adjustment of the steer angle requested by the operator does not cause abandoning the respective current range of permissible operating states of the straddle carrier (1).

11. The method for controlling a straddle carrier (1) according to any one of the claims 7 to 10, in which a first proportional pressure valve (10) allocated to the brake pedal (4) or the brake drive (7) is controlled in such a manner that the braking pressure requested by the operator does not cause abandoning the respective current range of permissible operating states of the straddle carrier (1).

12. The method for controlling a straddle carrier according to any one of the claims 7 to 11, in which a second proportional pressure valve (11) allocated to the accelerator pedal (5) and/or the fuel dosing drive (8) is controlled in such a manner that the fuel dosing requested by the operator does not cause abandoning the respective current range of permissible operating states of the straddle carrier (1).

## Revendications

1. Chariot cavalier à employer dans des terminaux de conteneurs et pour des applications générales de transport, comportant un volant (3), une pédale de frein (4) et une pédale d'accélérateur (5), par l'actionnement desquels un opérateur du chariot cavalier (1) peut commander le fonctionnement de ce dernier, un entraînement de direction (6), un entraînement de freinage (7) et un entraînement de dosage de carburant (8), au moyen desquels des actionnements de volant, de pédale de frein ou de pédale d'accélérateur peuvent être convertis en processus de direction, processus de freinage ou processus de dosage de carburant, **caractérisé par** une unité informatique (2), qui est branchée d'un côté au volant (3), à la pédale de frein (4) et à la pédale d'accélérateur (5) et d'un autre côté à l'entraînement de direction (6), à l'entraînement de freinage (7) et à l'entrainement de dosage de carburant (8), dans lequel une position actuelle de centre de gravité (SPL), un rayon de courbure actuel (KR) et une vitesse actuelle (V) du chariot cavalier (1) peuvent être détectés en continu et sur la base des valeurs actuelles détectées, une plage actuelle d'états de fonctionnement autorisés du chariot cavalier (1) peut être déterminée en continu, dans laquelle il peut être vérifié si un état de fonctionnement du chariot cavalier (1) requis de la part de l'opérateur du chariot cavalier (1) par l'actionnement correspondant du volant (3), de la pédale de frein (4) et/ou de la pédale d'accélérateur (5) est dans les limites de la plage actuellement déterminée d'états de fonctionnement autorisés du chariot cavalier, et au moyen duquel, au cas où cette vérification indique que le chariot cavalier (1) est passé dans un état de fonctionnement actuellement non autorisé, les signaux de commande entrés par l'opérateur au moyen du volant (3), de la pédale de frein (4) et/ou de la pédale d'accélérateur (5) peuvent être modifiés de telle sorte que l'état de fonctionnement requis de la part de l'opérateur du chariot cavalier (1) puisse être atteint le plus vite possible, sans quitter la plage actuelle respectivement déterminée d'états de fonctionnement autorisés du chariot cavalier (1).

2. Chariot cavalier selon la revendication 1, dans lequel la plage d'états de fonctionnement autorisés du chariot cavalier (1) est prescrite par la limite de basculement de ce dernier, c'est-à-dire est la plage, dans laquelle le chariot cavalier (1) ne bascule pas.

3. Chariot cavalier selon la revendication 2, dans lequel un modèle physique du chariot cavalier (1) est sous-jacent lors de la détermination de sa limite de basculement.

4. Chariot cavalier selon une des revendications 1 à 3, dans lequel le volant (3) ou l'entraînement de direction (6) est coordonné à un frein de direction (9), qui peut être commandé au moyen de l'unité informatique (2) de telle sorte qu'au moyen du déport de l'angle de direction requis de la part de l'opérateur, la plage actuelle respective d'états de fonctionnement autorisés du chariot cavalier (1) ne soit pas quittée.

5. Chariot cavalier selon une des revendications 1 à 4, dans lequel la pédale de frein (4) ou l'entraînement de freinage (7) est coordonné à une première soupape proportionnelle de pression (10), qui peut être commandée au moyen de l'unité informatique (2) de telle sorte qu'au moyen de la pression de freinage requise de la part de l'opérateur, la plage actuelle respective d'états de fonctionnement autorisés du chariot cavalier (1) ne soit pas quittée.

6. Chariot cavalier selon une des revendications 1 à 5, dans lequel la pédale d'accélérateur (5) ou l'entraînement de dosage de carburant (8) est coordonné à une deuxième soupape proportionnelle de pression (11), qui peut être commandée au moyen de l'unité informatique (2), de telle sorte que au moyen du dosage de carburant requis de la part de l'opérateur, la plage actuelle respective d'états de fonctionnement autorisés du chariot cavalier (1) ne soit pas quittée.

7. Procédé de commande d'un chariot cavalier (1), dans lequel un volant (3), une pédale de frein (4) et une pédale d'accélérateur (5) sont actionnées, afin de commander l'état de fonctionnement du chariot cavalier (1), et dans lequel les actionnements du volant, de la pédale de frein et de la pédale d'accélérateur sont convertis au moyen d'un entraînement de direction (6), un entraînement de freinage (7) ou un entraînement de dosage de carburant (8) en processus de direction, processus de freinage ou processus de dosage de carburant, **caractérisé en ce que** dans une unité informatique (2), qui est branchée d'un côté au volant (3), à la pédale de frein (4) et à la pédale d'accélérateur (5) et d'un autre côté à l'entraînement de direction (6), l'entraînement de freinage (7) et l'entraînement de dosage de carburant (8), une position actuelle de centre de gravité (SPL), un rayon de courbure (KR) actuel et une vitesse actuelle (V) du chariot cavalier (1) sont détectés en continu, sur la base des valeurs actuelles détectées, une plage actuelle d'états de fonctionnement autorisés du chariot cavalier (1) est déterminée, il est vérifié, si un état de fonctionnement de chariot cavalier (1) requis de la part de l'opérateur du chariot cavalier (1) par un actionnement correspondant du volant (3), de la pédale de frein (4) et/ou de la pédale d'accélérateur (5) est compris dans les limites de la plage actuelle déterminée d'états de fonctionnement autorisé du chariot cavalier (1), et les signaux de commande entrés par l'opérateur au moyen du volant (3), de la pédale de frein (4) et/ou de la pédale d'accélérateur (5), au moyen desquels le chariot cavalier (1) a été amené à passer dans un état de fonctionnement actuel non autorisé, sont modifiés de telle sorte que l'état de fonctionnement du chariot cavalier (1) requis de la part de l'opérateur soit atteint le plus vite possible, sans quitter la plage actuelle respectivement déterminée d'états de fonctionnement autorisés du chariot cavalier (1).

8. Procédé de commande d'un chariot cavalier (1) selon la revendication 7, dans lequel la plage d'états de fonctionnement autorisés du chariot cavalier (1) est prescrite ou limitée par la limite de basculement actuelle de ce dernier.

9. Procédé de commande d'un chariot cavalier (1) selon la revendication 8, dans lequel un modèle physique du chariot cavalier (1) est sous-jacent lors de la détermination de la limite de basculement de ce dernier.

10. Procédé de commande d'un chariot cavalier (1) selon une des revendications 7 à 9, dans lequel un frein de direction (9) coordonné au volant (3) ou à l'entraînement de direction (6) est commandé de telle sorte qu'au moyen du déport de l'angle de direction requis de la part de l'opérateur, la plage actuelle respective d'états de fonctionnement autorisés du chariot cavalier (1) ne soit pas quittée.

11. Procédé de commande d'un chariot cavalier (1) selon une des revendications 7 à 10, dans lequel une première soupape proportionnelle (10) coordonnée à la pédale de frein (4) ou à l'entraînement de freinage (7) est commandée de telle sorte que au moyen de la pression de freinage requise de la part de l'opérateur, la plage actuelle respective d'états de fonctionnement autorisés du chariot cavalier (1) ne soit pas quittée.

12. Procédé de commande d'un chariot cavalier selon une des revendications 7 à 11, dans lequel une deuxième soupape proportionnelle de pression (11) coordonnée à la pédale d'accélérateur (5) ou à l'entraînement de dosage de carburant (8) est commandée de telle sorte que au moyen du dosage de carburant requis de la part de l'opérateur, la plage actuelle respective d'états de fonctionnement autorisés du chariot cavalier (1) ne soit pas quittée.
